# EUROPÄISCHE PATENTANMELDUNG

(11) **EP 4 375 034 A1**
(43) Veröffentlichungstag der Anmeldung: **29.05.2024**
(21) Anmeldenummer: 23196291.1
(22) Anmeldetag: 08.09.2023
(51) Int. Cl.: B26D 1/04, B26D 5/32, B26D 7/06, B26D 3/28, B42C 19/06

(54) **TRENNVORRICHTUNG UND VORRICHTUNG UND VERFAHREN ZUR HERSTELLUNG VON PAPIERBLÖCKEN**

(30) Priorität: 04.10.2022 DE 102022210495
(71) Anmelder: Heldele Automation GmbH, 73084 Salach (DE)
(72) Erfinder: Klamm, Andreas, 74635 Kupferzell-Westernach (DE)
(74) Vertreter: Patentanwälte Ruff, Wilhelm, Beier, Dauster & Partner mbB

(57) **Zusammenfassung**

Die vorliegende Erfindung betrifft eine Trennvorrichtung (1) zum Trennen eines Papierblocks von einem Bindungsstapel (2) umfassend geschichtete, an einer Seite miteinander verleimten Bögen aus Papier für eine voll- oder teilautomatisierte Herstellung von Papierblöcken, umfassend eine Schneideinrichtung (3), wobei ein Messer (30) der Schneideinrichtung (3) quer zu einer Transportrichtung des Bindungsstapel (2) beweglich gelagert ist und zwischen zwei Bögen des Bindungsstapels (2) zum Trennen eines Papierblocks von dem Bindungsstapel (2) bei einer Bewegung quer zu der Transportrichtung einführbar ist, und eine Umlenkeinrichtung (4) mit einem zumindest bereichsweise in den Bindungsstapel (2) eingreifenden Trennelement (40), wobei die Umlenkeinrichtung (4) eingerichtet ist, um Bögen aus Papier nacheinander aus einer ersten Position, welche in der Transportrichtung stromaufwärts des Trennelements (40) liegt, in Richtung einer zweiten Position, welche in Transstromabwärts stromabwärts des Trennelements (40) liegt, umzulenken, und wobei die Umlenkeinrichtung (4) weiter eingerichtet ist, um eine Soll-Trennstelle in dem Bindungsstapel (2) zu erfassen, um einen Papierblock an der Soll-Trennstelle von dem Bindungsstapel (2) zu trennen. Die Erfindung betrifft weiter ein Trennverfahren sowie eine Vorrichtung und Verfahren zur Herstellung von Papierblöcken.

## Beschreibung

### ANWENDUNGSGEBIET UND STAND DER TECHNIK

Die vorliegende Erfindung betrifft eine Trennvorrichtung und ein Trennverfahren für eine voll- oder teilautomatisierte Herstellung von Papierblöcken. Die Erfindung betrifft weiter eine Vorrichtung und Verfahren zur Herstellung von Papierblöcken.

Als Papierblock wird im Zusammenhang mit der Anmeldung ein Stapel umfassend eine Anzahl an Bögen aus Papier, welche an einer Seite miteinander verleimt sind, bezeichnet. Der Papierblock weist in Ausgestaltungen einen Bogen aus Karton oder einem anderen Werkstoff mit einer größeren Dicken als die Bögen aus Papier auf, welcher einen Kartonrücken des Papierblocks bildet. Die Größe der Bögen aus Papier und des Bogens aus Karton ist je nach Anwendungsfall geeignet wählbar. Bei dem Papierblock handelt es sich beispielsweise um einen Schreibblock, einen Kalender, einen Klebezettelblock oder dergleichen. Der Papierblock kann zusätzlich ein Deckblatt aufweisen.

### AUFGABE UND LÖSUNG

Zur Herstellung von Papierblöcken ist es bekannt, Einheiten umfassend großformatige Bögen aus Papier und dazwischen angeordnete Kartons auf eine gewünschte Größe zu schneiden und stapelweise zu verarbeiten. Dabei wird ein Stapel umfassend auf die gewünschte Größe geschnittene Bögen aus Papier mit dazwischen angeordneten Kartons an einer Seite verleimt. Der an einer Seite verleimte Stapel wird anschließend manuell in mehrere Papierblöcke getrennt. Der verleimte Stapel umfassend mindestens zwei Papierblöcke wird als Bindungsstapel bezeichnet,

Es ist eine Aufgabe der vorliegenden Erfindung, eine Trennvorrichtung und ein Trennverfahren für eine voll- oder teilautomatisierte Herstellung von Papierblöcken zu schaffen. Es ist eine weitere Aufgabe der Erfindung, eine Vorrichtung und ein Verfahren zur Herstellung von Papierblöcken zu schaffen.

Gemäß einem ersten Aspekt wird eine Trennvorrichtung zum Trennen eines Papierblocks von einem Bindungsstapel umfassend geschichtete, an einer Seite miteinander verleimten Bögen aus Papier für eine voll- oder teilautomatisierte Herstellung von Papierblöcken geschaffen. Die Trennvorrichtung umfasst eine Schneideinrichtung mit einem Messer, wobei das Messer quer zu einer Transportrichtung beweglich gelagert ist und zwischen zwei Bögen des Bindungsstapels zum Trennen eines Papierblocks von dem Bindungsstapel bei einer Bewegung quer zu der Transportrichtung einführbar ist, und eine Umlenkeinrichtung mit einem zumindest bereichsweise in den Bindungsstapel eingreifenden Trennelement, wobei die Umlenkeinrichtung eingerichtet ist, um Bögen aus Papier nacheinander aus einer ersten Position, welche in der Transportrichtung stromaufwärts des Trennelements liegt, in Richtung einer zweiten Position, welche in Transstromabwärts stromabwärts des Trennelements liegt, umzulenken, und wobei die Umlenkeinrichtung weiter eingerichtet ist, um eine Soll-Trennstelle in dem Bindungsstapel zu erfassen, um einen Papierblock an der Soll-Trennstelle von dem Bindungsstapel zu trennen.

Die Begriffe "ein", "einer" oder dergleichen werden im Zusammenhang mit der Anmeldung lediglich als unbestimmte Artikel und nicht als Zählwörter verwendet. Die Begriffe "erster", "zweiter" etc. dienen lediglich einer Unterscheidung und geben keine Reihenfolge an. Ebenso verlangt die Verwendung des Begriffs "erster" nicht zwingend das Vorhandensein eines zweiten Elements oder Bauteils.

In einer Ausgestaltung umfassen die Papierblöcke ausschließlich Bögen aus Papier, wobei die Umlenkeinrichtung eingerichtet ist, um die Anzahl der umgelenkten Bögen aus Papier zu erfassen und anhand der erfassten Anzahl eine Soll-Trennstelle zu erfassen.

In einer Ausgestaltung ist vorgesehen, dass der Bindungsstapel mindestens zwei miteinander verleimte Papierblöcke umfassend jeweils eine Anzahl an Bögen aus Papier und einen Bogen aus Karton aufweist, wobei die Soll-Trennstelle angrenzend an einen Bogen aus Karton, vor oder nach dem Bogen aus Karton liegt, und wobei die Umlenkeinrichtung eingerichtet ist, um ein Vorhandensein eines Bogens aus Karton in der ersten Position stromaufwärts des Trennelements zu erfassen.

In einer Ausgestaltung ist zu diesem Zweck eine Sensoreinrichtung vorgesehen, welche beispielsweise aufgrund von Farb- und/oder Materialcharakteristika eine Soll-Trennstelle erfasst.

In einer Weiterbildung der Trennvorrichtung ist die Umlenkeinrichtung als Papierzähleinheit gestaltet, welche als Trennelement eine rotierende Scheibe aufweist. Dabei ist in einer Ausgestaltung vorgesehen, dass die Anzahl der umgelenkten Bögen aus Papier erfasst wird, um anhand der erfassten Anzahl eine Soll-Trennstelle zu erfassen. Eine Drehachse der Scheibe ist dabei in Ausgestaltungen der Trennvorrichtung parallel zur Transporteinrichtung angeordnet.

Die Papierzähleinheit ist in Ausgestaltungen eingerichtet ist, um Bögen aus Papier nacheinander aus einer ersten Position, welche in der Transportrichtung stromaufwärts des Trennelements liegt, in Richtung einer zweiten Position, welche in Transstromabwärts stromabwärts des Trennelements liegt, umzulenken, wobei Bögen aus Karton nicht mittels des Trennelements umlenkbar sind. Die Trennvorrichtung ist dabei in einer Ausgestaltung eingerichtet, um die fehlende Möglichkeit, Bögen aus Karton um das Trennelement umzulenken, zu nutzen, um das Vorhandensein eines Bogens aus Karton in der ersten Position stromaufwärts des Trennelements zu erfassen. Dabei ist in einer Ausgestaltung keine weitere Verwendung von mittels der Papierzähleinheit erfassten Zählimpulse vorgesehen. In anderen Ausgestaltungen werden die mittels der Papierzähleinheit erfassten Zählimpulse für eine Überwachung, beispielsweise für eine Fehlerkontrolle, ein Erfassen eines Endes des Bindungsstapels und/oder für eine Laufzeitkontrolle von Verschleißteilen der Trennvorrichtung weiter verwertet.

In einer Ausgestaltung der Trennvorrichtung ist stromabwärts des Trennelements eine Rückhaltekante vorgesehen, wobei die stromabwärts des Trennelements angeordneten Bögen vor einem Abtrennen des Papierblocks mittels der Rückhaltekante abstützbar sind. Mittels der Rückhaltekante wird so ein Abkippen der umgelenkten Bögen gegenüber dem noch stromaufwärts des Trennelements angeordneten Bindungsstapels verhindert. Die Rückhaltekante ist in einer Ausgestaltung beweglich gestaltet, sodass die Rückhaltekante nach einem Abtrennen des Papierblocks für eine Freigabe des abgegebene Papierblocks in eine Freigabeposition verstellbar ist. In anderen Ausgestaltungen ist die Rückhaltekante derart angeordnet, dass mittels der Verleimung mit dem Bindungsstapel verbundene Bögen abstützbar sind, nicht jedoch ein von dem Bindungsstapel bereits abgetrennter Papierblock.

In einer Ausgestaltung ist das Messer im Bereich des Trennelements zwischen zwei Bögen einführbar, wobei mittels des Trennelements eine ausreichende Lücke zwischen den Bögen für ein sicheres Einführen des Messers geschaffen ist. In einer Weiterbildung der Trennvorrichtung umfasst diese einen Keil, welcher an einer erfassten Soll-Trennstelle in den Bindungsstapel einführbar ist. Mittels des Keils wird dabei eine ausreichende Lücke zwischen den Bögen für ein sicheres Einführen des Messers geschaffen.

In einer Ausgestaltung ist ein einseitiges Messer vorgesehen, wobei das Messer nach einem Schneidvorgang in eine Ausgangslage zurückbewegt wird. In einer Weiterbildung der Trennvorrichtung umfasst die Schneideinrichtung ein zweiseitiges Messer. Für eine schnelle Prozessführung ist dabei abwechselnd ein Schnitt zum Abtrennen des Papierblocks in eine erste Richtung und in eine entgegengesetzte zweite Richtung möglich.

In einer Ausgestaltung der Trennvorrichtung ist stromaufwärts der Umlenkeinrichtung ein Magazin für den Bindungsstapel mit einem Linearantrieb vorgesehen, wobei der Linearantrieb eingerichtet ist, um den Bindungsstapel in Richtung des Trennelements zu verschieben. Der Linearantrieb ist dabei in einer Ausgestaltung geeignet eingerichtet, um bei einem Erfassen eines Bogens aus Kartons einen größeren Vorschub vorzusehen als für einen Vorschub der Bögen an Papier notwendig. In anderen Ausgestaltungen ist ein Vorschub mit einer konstanten Weite vorgesehen, wobei die unterschiedliche Dicke der Bögen im Rahmen eines Toleranzfelds der Trennvorrichtung für den Vorschub tolerierbar ist.

Gemäß einem zweiten Aspekt wird eine Vorrichtung für eine voll- oder teilautomatisierte Herstellung von Papierblöcken umfassend eine Trennvorrichtung geschaffen. Je nach Größe der Vorrichtung umfasst die Vorrichtung dabei exakt eine Trennvorrichtung oder mehr als eine, beispielsweise zwei, drei oder vier oder über zehn Trennvorrichtungen, welche für eine parallele oder serielle Verarbeitung bestückbar sind.

Die Vorrichtung umfasst in einer Ausgestaltung einen stromaufwärts der Trennvorrichtung vorgesehenen Manipulator, wobei der Manipulator eingerichtet ist, um einen Bindungsstapel zu greifen und der Trennvorrichtung zuzuführen. Sofern mehrere Trennvorrichtungen vorgesehen sind, kann mittels des Manipulators eine entsprechende Bestückung der mehreren Trennvorrichtungen nach einem definierten Muster erfolgen.

Der Manipulator erlaubt je nach Ausgestaltung eine vollautomatisierte oder eine teilautomatisierte Prozessführung. In einer Ausgestaltung ist für eine teilautomatisierte Prozessführung vorgesehen, dass der Manipulator Bindungsstapel von einem manuell bestückten Leimstation übernimmt.

In einer anderen Ausgestaltung ist für eine vollautomatisierte Prozessführung der Manipulator weiter eingerichtet, um Stapel unverleimter Bögen zu greifen und einer Leimstation zum Auftragen einer Verleimung an einer Seite des Stapels zuzuführen.

Der Manipulator weist eine geeignete Greifeinrichtung auf. Die Greifeinrichtung ist dabei in einer Ausgestaltung geeignet gestaltet, um Stapel und/oder Bindungsstapel unterschiedlicher Formate zu greifen. In anderen Ausgestaltungen ist die Greifeinrichtung auf ein bestimmtes Format spezifiziert, wobei durch Anpassung der Greifeinrichtung eine Umrüstung der Vorrichtung auf andere Formate möglich ist.

Gemäß einem dritten Aspekt wird ein Trennverfahren zum Trennen eines Papierblocks von einem Bindungsstapel umfassend geschichtete, an einer Seite miteinander verleimten Bögen aus Papier für eine voll- oder teilautomatisierte Herstellung von Papierblöcken geschaffen, wobei ein Messer einer Schneideinrichtung zum Trennen eines Papierblocks von dem Bindungsstapel zwischen zwei Bögen quer zu der Transportrichtung eingeführt wird, und wobei mittels einer ein Trennelement aufweisenden Umlenkeinrichtung Bögen aus Papier nacheinander aus einer ersten Position stromaufwärts des Trennelements in eine zweite Position stromabwärts des Trennelements umgelenkt werden, wobei mittels der Umlenkeinrichtung eine Soll-Trennstelle in dem Bindungsstapel erfasst wird, und ein Papierblock an der Soll-Trennstelle von dem Bindungsstapel getrennt wird.

Die automatisierte Erfassung einer Soll-Trennstelle erlaubt einen automatisierten Trennvorgang mittels einer automatisiert arbeitenden Schneideinrichtung.

In einer Ausgestaltung ist vorgesehen, dass der Bindungsstapel mindestens zwei miteinander verleimte Papierblöcke umfassend jeweils eine Anzahl an Bögen aus Papier und einen Bogen aus Karton aufweist, wobei die Soll-Trennstelle angrenzend an einen Bogen aus Karton, vor oder nach dem Bogen aus Karton liegt, und wobei mittels der Umlenkeinrichtung ein Vorhandensein eines Bogens aus Karton in der ersten Position stromaufwärts des Trennelements erfasst wird. Zu diesem Zweck ist in einer Ausgestaltung eine als Papierzähleinheit gestaltete Umlenkeinrichtung vorgesehen, mittels der Bögen aus Papier, nicht jedoch Bögen aus Karton umlenkbar sind.

Gemäß einem vierten Aspekt wird ein Verfahren für eine voll- oder teilautomatisierte Herstellung von Papierblöcken umfassend ein Trennverfahren mittels einer Umlenkeinrichtung geschaffen.

Ein fünfter Aspekt sieht die Verwendung einer Papierzähleinheit umfassend eine um eine Drehachse rotierende Scheibe für eine voll- oder teilautomatisierte Herstellung von Papierblöcken vor, wobei ein Papierblock umfassend eine Anzahl an Bögen aus Papier und einen Bogen aus Karton von einem Bindungsstapel umfassend mindestens zwei miteinander verleimte Papierblöcke getrennt werden soll, wobei mittels der Papierzähleinheit Bögen aus Papier des Bindungsstapels nacheinander in einer Transportrichtung parallel der Drehachse umlenkbar sind und mittels der Papierzähleinheit eine an den Bogen aus Karton angrenzende Soll-Trennstelle in dem Bindungsstapel erfassbar ist. Die Papierzähleinheit ist insbesondere derart gestaltet, dass Bögen aus Papier nicht jedoch Bögen aus Karton umlenkbar sind. Eine Erfassung der Soll-Trennstelle ist dabei durch ein Vorhandensein eines Kartons im Bereich der rotierenden Scheibe detektierbar. Je nach Anwendungsfall werden dabei die mittels der Papierzähleinheit erfasstem Zählimpulse einer Weiterverarbeitung zugeführt oder verworfen.

### KURZBESCHREIBUNG DER ZEICHNUNGEN

Weitere Vorteile und Aspekte der Erfindung ergeben sich aus den Ansprüchen und aus der Beschreibung von Ausführungsbeispielen der Erfindung, die nachfolgend anhand der Figuren erläutert sind. Dabei zeigen:
- Fig. 1: eine Trennvorrichtung für eine voll- oder teilautomatisierte Herstellung von Papierblöcken in einer perspektivischen Darstellung;
- Fig. 2: eine Vorrichtung für eine teilautomatisierte Herstellung von Papierblöcken umfassend mehrere Trennvorrichtung in einer perspektivischen Darstellung; und
- Fig. 3: eine Vorrichtung für eine vollautomatisierte Herstellung von Papierblöcken umfassend mehrere Trennvorrichtung in einer Draufsicht.

### DETAILLIERTE BESCHREIBUNG DER AUSFÜHRUNGSBEISPIELE

Fig. 1 zeigt schematisch in einer perspektivischen Darstellung eine Trennvorrichtung 1 für eine voll- oder teilautomatisierte Herstellung von Papierblöcken aus zu einem Bindungsstapel 2 geschichteter, an einer Seite miteinander verleimter Bögen.

Die dargestellte Trennvorrichtung 1 umfasst eine Schneideinrichtung 3 mit einem Messer 30, welches entlang einer Führungsschiene 31 verschieblich gelagert ist, eine Umlenkeinrichtung 4 mit einem als Scheibe 40 gestalteten Trennelement, wobei die Scheibe 40 angeordnet ist, sodass ein Teil des Umfangs der Scheibe 40 zwischen Bögen des Bildungsstapels eingreift, einen Keil 5, welcher mittels einer Stelleinheit 50 in vertikaler Richtung verstellbar ist, ein Magazin 6 mit zwei seitlichen Halteelementen 60 für dem Bindungsstapel 2 und mit einem Linearantrieb 61 zur Bewegung des Bindungsstapels 2 in einer schematisch durch einen Pfeil angedeuteten Transportrichtung und eine Rückhaltekante 7.

Der Bindungsstapel 2 umfasst mehrere, miteinander verleimte Papierblöcke, wobei die Papierblöcke jeweils eine Anzahl Bögen aus Papier und einen Rücken aus Karton aufweisen. Die Papierblöcke sind dabei von dem Bindungsstapel 2 abzutrennen, wobei eine Soll-Trennstelle an dem Bindungsstapel 2 zum Abtrennen eines Papierblocks je nach Anordnung vor oder nach einem Bogen aus Karton liegt. Vorzugsweise ist der Bindungsstapel 2 derart angeordnet, dass die Soll-Trennstelle vor dem Karton liegt, sodass nach einem Abtrennen eines Papierblocks dieser auf eine den Karton aufweisende Rückseite des Papierblocks fällt.

Der Bindungsstapel 2 ist in dem dargestellten Ausführungsbeispiel derart in dem Magazin 6 angeordnet, dass eine verleimte Seite des Bindungsstapels 2 nach unten weist. Der Bindungsstapel 2 ist mittels des Linearantriebs 61 in Transportrichtung transportierbar.

Mittels der Umlenkeinrichtung 4, werden Bögen des Bindungsstapels 2 nacheinander aus einer in Fig. 1 dargestellten ersten Position, in Transportrichtung stromaufwärts der Scheibe 40 in Richtung einer in Fig. 2 gestrichelt dargestellte zweite Position, in der Transportrichtung stromabwärts der Scheibe 40 umgelenkt. Dabei ist in dem dargestellten Ausführungsbeispiel vorgesehen, dass mittels des Linearantriebs 61 die Bögen nacheinander der Scheibe 40 zugeführt werden.

Die Umlenkeinrichtung 4 ist weiter eingerichtet, um eine Soll-Trennstelle in dem Bindungsstapel 2 zu erfassen, sodass ein Blättern der Bögen des Bindungsstapels 2 und/oder eine Bewegung des Bindungsstapels 2 in Transportrichtung bei oder nach einer Erfassung der Soll-Trennstelle unterbrechbar ist, um einen Papierblock an der Soll-Trennstelle von dem Bindungsstapel 2 zu trennen.

Zum Trennen des Papierblocks wird dabei zunächst der Keil 5 an der Soll-Trennstelle zwischen die Bögen geführt. Anschließend ist in die mittels des Keils 5 geschaffene Lücke das Masser 30 zwischen die Bögen zum Durchtrennen einer die Bögen verbindenden Klebe- oder Leimschicht einführbar.

Das dargestellte Messer 30 weist zwei jeweils sichelförmige Schneiden 300 auf, sodass ein Durchtrennen der Klebe- oder Leimschicht sowohl bei einer Bewegung in der Zeichenebene von rechts nach links als auch bei einer Bewegung in der Zeichenebene von links nach rechts möglich ist.

Die dargestellte Umlenkeinrichtung 4 ist als Papierzähleinheit gestaltet, wobei die Scheibe 40 der Papierzähleinheit derart gestaltet ist, dass Bögen aus Papier, nicht jedoch Bögen aus Karton mittels der Scheibe 40 umlenkbar sind. Diese Eigenschaft wird dabei genutzt, um ein Vorhandensein eines Bogens aus Karton in der ersten Position stromaufwärts der Scheibe 40 und damit eine unmittelbar vor oder nach diesem Bogen liegende Soll-Trennstelle des Bindungsstapels 2 zu erfassen.

Fig. 2 zeigt schematisch eine Vorrichtung 100 für eine teilautomatisierte Herstellung von Papierblöcken umfassend drei parallel arbeitende Trennvorrichtungen 1, welche jeweils ein automatisiertes Erfassen einer Soll-Trennstelle und ein Trennen eines Papierblocks von dem Bindungsstapel erlauben. Die abgetrennten Papierblöcke werden stromabwärts der Trennvorrichtungen 1 aufgestapelt und beispielsweise mittels Auslaufbändern 200 abtransportiert, beispielsweise für eine nicht dargestellte Nachbearbeitung und/oder eine nicht dargestellte Verpackung.

Die Vorrichtung 100 umfasst einen Manipulator 101, mittels welchem Bindungsstapel 2 den Trennvorrichtungen 1 zuführbar sind. Die Bindungsstapel 2 sind dabei insbesondere in Magazinen 6 (vgl. Fig. 1) der Trennvorrichtungen 1 ablegbar und anschließend mittels der Trennvorrichtungen 1 automatisiert prozessierbar.

Für die Herstellung der Bindungsstapel 2 ist in dem dargestellten Ausführungsbeispiel ein sogenanntes Leimkarussell 300, auch als Karussell-Bindemaschine bezeichnet, vorgesehen. Das Leimkarussell 300 umfasst nicht dargestellte Aufnahmefächer, welchen unverleimte Stapel an geschnittenen Bögen manuell zuführbar sind. Die zugeführten Stapel werden dann bei einer Rotation des Leimkarussells 300 an einer Seitenfläche miteinander verleimt. An einer Auslaufseite des Leimkarussells 300 ist ein Auslaufband 301 vorgesehen. Am Ende des Auslaufbands 301 ist ein Ausschieber 302 für die Bindungsstapel 2 vorgesehen. Mittels des Ausschiebers 302 werden die Bindungsstapel 2 einem Pufferband 303 zugeführt. Stromabwärts des Pufferbands 303 ist eine Ausrichteinheit 304 vorgesehen, mittels welcher die Bindungsstapel 2 für eine Übernahme durch den Manipulator 101 ausrichtbar sind.

Das dargestellte Layout ist lediglich beispielhaft und es sind zahlreiche Abwandlungen denkbar, um Bindungsstapel 2 manuell, voll- oder teilautomatisiert zu erzeugen und für eine automatisierte Trennung einer Trennvorrichtung 1 zuzuführen.

Fig. 3 zeigt schematisch eine Vorrichtung 1000 für eine vollautomatisierte Herstellung von Papierblöcken umfassend drei parallel arbeitende Trennvorrichtungen 1, welche jeweils ein automatisiertes Erfassen einer Soll-Trennstelle und ein Trennen eines Papierblocks von dem Bindungsstapel erlauben.

In dem dargestellten Ausführungsbeispiel werden die abgetrennten Papierblöcke stromabwärts der Trennvorrichtungen 1 jeweils aufgestapelt und mittels Übergabeeinheiten 400 an mehrere Transportsysteme 401, 402 übergeben. Dabei ist beispielsweise vorgesehen, dass die Papierblöcke mittels eines Transportsystems 402 an eine nicht dargestellte Verpackungsstation der Papierblöcke übergeben werden. Alternativ ist in dem dargestellten Layout vorgesehen, dass die Papierblöcke mittels eines Transportsystems 401 einer schematisch dargestellten Nachbearbeitungseinrichtung 500 zugeführt, an welcher Deckblätter an den Papierblöcken angebracht werden. Die Nachbearbeitungseinrichtung 500 umfasst zu diesem Zweck in einer Ausgestaltung eine Block-Vereinzelung, an welcher die stromabwärts der Trennvorrichtungen 1 aufgestapelten Papierblöcke wieder vereinzelt werden. Weiter umfasst die Nachbearbeitungseinrichtung 500 einen Deckblattanleger 502 zum Zuführen und Anlegen von Deckblättern an den vereinzelten Papierblöcken und eine stromabwärts des Deckblattanlegers 502 angeordneten Leimstation 503. Stromabwärts der Leimstation 503 ist in dem dargestellten Ausführungsbeispiel ein Stapler 504 vorgesehen, mittels welchem die mit einem Deckblatt versehenen Papierblöcke gestapelt werden, um diese Stapel anschließend einer Verpackungsstation zuzuführen.

Für eine vollautomatisierte Verarbeitung umfasst die Vorrichtung 1000 ebenfalls einen Manipulator 101, mittels welchem Bindungsstapel 2 den Trennvorrichtungen 1 zuführbar sind. Die Bindungsstapel 2 sind dabei insbesondere in Magazinen 6 (vgl. Fig. 1) der Trennvorrichtungen 1 ablegbar und anschließend mittels der Trennvorrichtungen 1 automatisiert verarbeitbar.

Bei der in Fig. 3 dargestellten Vorrichtung 1000 ist weiter vorgesehen, mittels des Manipulators 101 Stapel unverleimter Bögen vor einer Übergabeposition 600 übernommen werden und mittels des Manipulators einer Leimstation 102 zum Auftragen einer Verleimung an einer Seite des Stapels zuzuführen, wobei der Manipulator 101 anschließend die so geschaffenen Bindungsstapel 2 an die Trennvorrichtungen 1 übergibt.

Dabei kann auf ein manuell zu bestückendes Leimkarussell verzichtet werden.

Die an der Übergabeposition 600 angeordneten Stapel können dabei auf übliche Weise durch Schneiden großformatiger Bögen zu einem bestimmten Format automatisiert hergestellt werden.

Der Manipulator 101 weist in einer Ausgestaltung eine Greifeinrichtung auf, welche geeignet ist, um Stapel unterschiedlicher Formate zu greifen. In anderen Ausgestaltungen sind für verschiedene Formate unterschiedliche Greifeinrichtungen vorgesehen, wobei bei einem Formatwechsel der Manipulator entsprechend umzurüsten ist.

Das dargestellte Layout ist lediglich beispielhaft und es sind zahlreiche Abwandlungen denkbar, um Bindungsstapel 2 manuell, voll- oder teilautomatisiert zu erzeugen und für eine automatisierte Trennung einer Trennvorrichtung 1 zuzuführen. Insbesondere sind Vorrichtungen 100, 1000 mit mehr als drei oder weniger als drei Trennvorrichtungen 1 denkbar.

## Patentansprüche

1. Trennvorrichtung zum Trennen eines Papierblocks von einem Bindungsstapel (2) umfassend geschichtete, an einer Seite miteinander verleimten Bögen aus Papier für eine voll- oder teilautomatisierte Herstellung von Papierblöcken, umfassend eine Schneideinrichtung (3), wobei ein Messer (30) der Schneideinrichtung (3) quer zu einer Transportrichtung beweglich gelagert ist und zwischen zwei Bögen des Bindungsstapels (2) zum Trennen eines Papierblocks von dem Bindungsstapel (2) bei einer Bewegung quer zu der Transportrichtung einführbar ist, und eine Umlenkeinrichtung (4) mit einem zumindest bereichsweise in den Bindungsstapel (2) eingreifenden Trennelement, wobei die Umlenkeinrichtung (4) eingerichtet ist, um Bögen aus Papier nacheinander aus einer ersten Position, welche in der Transportrichtung stromaufwärts des Trennelements liegt, in Richtung einer zweiten Position, welche in Transstromabwärts stromabwärts des Trennelements liegt, umzulenken, und wobei die Umlenkeinrichtung (4) weiter eingerichtet ist, um eine Soll-Trennstelle in dem Bindungsstapel (2) zu erfassen, um einen Papierblock an der Soll-Trennstelle von dem Bindungsstapel (2) zu trennen.

2. Trennvorrichtung nach Anspruch 1, **dadurch gekennzeichnet, dass** der Bindungsstapel (2) mindestens zwei miteinander verleimte Papierblöcke umfassend jeweils eine Anzahl an Bögen aus Papier und einen Bogen aus Karton aufweist, wobei die Soll-Trennstelle angrenzend an einen Bogen aus Karton, vor oder nach dem Bogen aus Karton liegt, und wobei die Umlenkeinrichtung (4) eingerichtet ist, um ein Vorhandensein eines Bogens aus Karton in der ersten Position stromaufwärts des Trennelements zu erfassen.

3. Trennvorrichtung nach Anspruch 1 oder 2, **dadurch gekennzeichnet, dass** die Umlenkeinrichtung (4) als Papierzähleinheit gestaltet ist, welche als Trennelement eine rotierende Scheibe (40) aufweist, wobei vorzugsweise die Papierzähleinheit eingerichtet ist, um Bögen aus Papier nacheinander aus einer ersten Position, welche in der Transportrichtung stromaufwärts des Trennelements liegt, in Richtung einer zweiten Position, welche in Transstromabwärts stromabwärts des Trennelements liegt, umzulenken, und wobei Bögen aus Karton nicht mittels des Trennelements umlenkbar sind.

4. Trennvorrichtung nach Anspruch 1, 2 oder 3, **dadurch gekennzeichnet, dass** stromabwärts des Trennelements eine Rückhaltekante (7) vorgesehen ist, wobei die stromabwärts des Trennelements angeordneten Bögen vor einem Abtrennen des Papierblocks mittels der Rückhaltekante (7) abstützbar sind.

5. Trennvorrichtung nach einem der Ansprüche 1 bis 4, **dadurch gekennzeichnet, dass** die Trennvorrichtung (1) einen Keil (5) umfasst, welcher an einer erfassten Soll-Trennstelle in den Bindungsstapel (2) einführbar ist.

6. Trennvorrichtung nach einem der Ansprüche 1 bis 5, **dadurch gekennzeichnet, dass** die Schneideinrichtung (3) ein zweiseitiges Messer (30) umfasst.

7. Trennvorrichtung nach einem der Ansprüche 1 bis 6, **dadurch gekennzeichnet, dass** stromaufwärts der Umlenkeinrichtung (4) ein Magazin (6) für den Bindungsstapel (2) mit einem Linearantrieb (61) vorgesehen ist, wobei der Linearantrieb (61) eingerichtet ist, um den Bindungsstapel (2) in Richtung des Trennelements zu verschieben.

8. Vorrichtung für eine voll- oder teilautomatisierte Herstellung von Papierblöcken umfassend eine Trennvorrichtung (1) nach einem der Ansprüche 1 bis 7.

9. Vorrichtung nach Anspruch 8, **dadurch gekennzeichnet, dass** stromaufwärts der Trennvorrichtung (1) ein Manipulator (101) vorgesehen ist, wobei der Manipulator (101) eingerichtet ist, um einen Bindungsstapel (2) zu greifen und der Trennvorrichtung (1) zuzuführen.

10. Vorrichtung nach Anspruch 9, **dadurch gekennzeichnet, dass** der Manipulator (101) weiter eingerichtet ist, um Stapel unverleimter Bögen zu greifen und einer Leimstation (102) zum Auftragen einer Verleimung an einer Seite des Stapels zuzuführen.

11. Trennverfahren zum Trennen eines Papierblocks von einem Bindungsstapel (2) umfassend geschichtete, an einer Seite miteinander verleimten Bögen aus Papier für eine voll- oder teilautomatisierte Herstellung von Papierblöcken, wobei ein Messer (30) einer Schneideinrichtung (3) zum Trennen eines Papierblocks von dem Bindungsstapel (2) zwischen zwei Bögen quer zu der Transportrichtung eingeführt wird, **dadurch gekennzeichnet, dass** mittels einer ein Trennelement aufweisenden Umlenkeinrichtung (4) Bögen aus Papier nacheinander aus einer ersten Position stromaufwärts des Trennelements in eine zweite Position stromabwärts des Trennelements umgelenkt werden, wobei mittels der Umlenkeinrichtung (4) eine Soll-Trennstelle in dem Bindungsstapel erfasst wird, und ein Papierblock an der Soll-Trennstelle von dem Bindungsstapel getrennt wird.

12. Trennverfahren nach Anspruch 11, **dadurch gekennzeichnet, dass** der Bindungsstapel (2) mindestens zwei miteinander verleimte Papierblöcke umfassend jeweils eine Anzahl an Bögen aus Papier und einen Bogen aus Karton aufweist, wobei die Soll-Trennstelle angrenzend an einen Bogen aus Karton, vor oder nach dem Bogen aus Karton liegt, und wobei mittels der Umlenkeinrichtung (4) ein Vorhandensein eines Bogens aus Karton in der ersten Position stromaufwärts des Trennelements erfasst wird.

13. Verfahren für eine voll- oder teilautomatisierte Herstellung von Papierblöcken umfassend ein Trennverfahren nach Anspruch 11 oder 12.

14. Verwendung einer Papierzähleinheit umfassend eine um eine Drehachse rotierende Scheibe (40) für eine voll- oder teilautomatisierte Herstellung von Papierblöcken, wobei ein Papierblock umfassend eine Anzahl an Bögen aus Papier und einen Bogen aus Karton von einem Bindungsstapel (2) umfassend mindestens zwei miteinander verleimte Papierblöcke getrennt werden soll, wobei mittels der Papierzähleinheit Bögen aus Papier des Bindungsstapels nacheinander in einer Transportrichtung parallel der Drehachse umlenkbar sind und mittels der Papierzähleinheit eine an den Bogen aus Karton angrenzende Soll-Trennstelle in dem Bindungsstapel erfassbar ist.
